# FASCICULE DE BREVET EUROPEEN

(11) **EP 3 771 948 B1**
(45) Date de publication et mention de la délivrance du brevet: **19.03.2025**
(21) Numéro de dépôt: 19189456.7
(22) Date de dépôt: 31.07.2019
(51) Int. Cl.: G04B 19/06, G04B 19/12, G04B 47/04

(54) **CADRAN POUR PIECE D`HORLOGERIE**
ZIFFERBLATT FÜR UHR
DIAL FOR A TIMEPIECE

(43) Date de publication de la demande: 03.02.2021
(73) Titulaire: Omega SA, 2502 Biel/Bienne (CH)
(72) Inventeur: JEANRENAUD, M. Frédéric, 2300 La Chaux-de-Fonds (CH); KISSLING, M. Gregory, 2532 Macolin (CH)
(74) Mandataire: ICB SA

(56) Documents cités:
- EP-A1- 0 015 242
- EP-A1- 0 294 661
- EP-A1- 3 378 346
- CH-A2- 711 378
- DE-U- 1 763 386

## Description

### Domaine technique

La présente invention se rapporte à un cadran pour une pièce d'horlogerie, notamment pour une montre-bracelet, et plus particulièrement à un tel cadran poli et/ou émaillé dont la surface visible comporte un relief.

### État de la technique

Il est bien connu de fabriquer des cadrans qui comportent un relief, formé par exemple par une partie conique ou pyramidale à l'extérieur d'une partie plate et circulaire. Les cadrans de ce type sont généralement fabriqués par usinage dans le matériau de base du cadran tel que la pierre ou la céramique, pour obtenir la forme tridimensionnelle, suivi par des étapes de polissage et/ou d'émaillage. Un problème qui est souvent rencontré est que ces procédés de polissage et émaillage arrondissent les arêtes entre les surfaces du relief après l'usinage, ce qui nuit à l'aspect esthétique de la montre.

Le document EP0294661A1 divulgue un cadran de montre comportant un revêtement de type mosaïque, et comportant une pluralité de pavés métalliques juxtaposés sur une base.

### Résumé de l'invention

La présente invention vise à fournir un procédé de fabrication d'un cadran pour pièce d'horlogerie qui pallie les problèmes identifiés ci-dessus.

A cet effet l'invention propose un procédé de fabrication d'un cadran tel que défini dans la revendication 1 annexée. Des réalisations préférées de ce procédé sont définies dans les revendications dépendantes 2 à 5.

L'invention concerne également un cadran pour une pièce d'horlogerie, tel que défini dans la revendication 6 annexée. Des réalisations préférées sont définies dans les revendications 7 à 9. Une pièce d'horlogerie comportant un tel cadran est défini dans la revendication 10.

D'autres caractéristiques et avantages de la présente invention apparaîtront dans la description suivante de modes de réalisation préférés, présentés à titre d'exemple non limitatif en référence aux dessins annexés

### Brève description des figures

La figure 1 représente un cadran d'une montre comportant un relief, tel qu'il est connu actuellement.
La figure 2a représente les pièces constitutives d'un cadran fabriqué selon la méthode de l'invention.
Les figures 3a -3c représentent les étapes d'assemblage du cadran selon la méthode de l'invention.
La figure 4 représente un autre exemple d'un cadran fabriqué selon la méthode de l'invention.
La figure 5 représente une forme d'exécution alternative pour fabriquer le cadran de la figure 3c.
La figure 6 représente un cadran fabriqué selon la méthode de l'invention comprenant une base à niveaux différents.
La figure 7 représente un cadran fabriqué selon l'invention, comportant un relief négatif.
La figure 8 représente un cadran fabriqué selon l'invention, comprenant un relief local.

### Description détaillée de formes d'exécution de l'invention

Une illustration d'un cadran 1 tel qu'il est connu dans l'état de la technique est représentée à la figure 1. Le cadran comporte une pièce 9 d'un seul tenant comportant une surface inférieure plane 2, attachée par exemple par collage à une base ou substrat 3 destiné à être rapporté au-dessus d'un mouvement de montre par exemple au moyen de pieds de cadran (non représentés). La surface supérieure comporte un relief, comprenant une partie centrale plate 4 qui se situe à un premier niveau A1 mesuré à partir d'un plan de référence horizontal qui est ici le plan de la base 3, et douze surfaces 5 inclinées à partir du premier niveau A1 vers un deuxième niveau A2 à l'extérieur du cadran 1, le deuxième niveau A2 étant inférieur au premier niveau A1. Le procédé de fabrication de ce cadran tel qu'il est connu actuellement consiste à usiner une pièce cylindrique en métal, en pierre ou en céramique par exemple. Après l'usinage, les surfaces inclinées 5 ainsi que la surface centrale 4 sont polies. Lors de l'opération de polissage les arêtes entre les surfaces du relief se trouvent arrondies et mal définies nuisant à l'esthétique du cadran. En fonction du matériau de la pièce 9, le procédé peut inclure également une étape d'émaillage de la surface supérieure du relief, cette étape est notamment applicable quand le cadran est fabriqué de métal. Là encore l'opération d'émaillage va avoir l'effet d'arrondir les arêtes.

Pour réaliser le même cadran par le procédé de l'invention, plusieurs pièces séparées sont d'abord fabriquées par usinage pour réaliser des pièces élémentaires semi-finies comportant une surface supérieure. Les surfaces supérieures des pièces élémentaires sont traitées pour conférer à ces surfaces élémentaires un aspect esthétique déterminé. Les surfaces supérieures de ces pièces élémentaires sont par exemple polies et/ou éventuellement émaillées. Ces surfaces supérieures peuvent également être soumises à des traitements de structuration pour former des décors tels que des côtes de Genève, du perlage, des côtes circulaires, du sablage, du satinage etc. Les pièces élémentaires ayant subies un traitement de leur surface supérieure sont ensuite découpées selon un contour présentant une géométrie déterminée, puis assemblées sur la base 3 par juxtaposition de préférence bord à bord.

Un ensemble de pièces élémentaires fabriquées selon une forme d'exécution de la méthode de l'invention sont représentées à la figure 2 : l'ensemble de ces pièces élémentaires comprend un parallélépipède 10 ayant une épaisseur A1 et douze faces latérales droites, ainsi que douze pièces 11 identiques ayant une face latérale dont la largeur correspond à la largeur des faces latérales du parallélépipède 10. La surface supérieure des pièces 11 est inclinée entre les épaisseurs A1' et A2. Les épaisseurs A1 et A1' peuvent être égales mais de préférence A1' est légèrement inférieure ou supérieure à A1, par exemple par quelques dizaines de micromètres. La fabrication des pièces élémentaires 10 et 11 peut être réalisée en utilisant des techniques d'usinage connues en soi, tel que par meulage, laser d'ablation, l'usinage assisté par ultrasons et/ou le découpage laser. Les surfaces supérieures 4 et 5 des pièces 10 et 11 sont ensuite soumises à un traitement de surface pour donner aux surfaces supérieures un aspect esthétique déterminé, en l'occurrence un polissage, utilisant des techniques connues dans l'état de la technique, tel que le polissage par tonneau, par disque plan ou par meules fines.

Quand les pièces 10 et 11 sont en métal ou céramique, les surfaces supérieures des pièces peuvent être toutes ou en partie, alternativement soumises à une étape d'émaillage.

Selon une forme d'exécution, la pièce 9 d'un seul tenant utilisée dans le procédé l'état de technique illustrée à la figure 1 est fabriquée par usinage selon un procédé classique, polie, et puis découpée par exemple par découpage laser, pour obtenir les pièces élémentaires 10 et 11.

Les pièces élémentaires 10 et 11 obtenues et dont les surfaces supérieures 4 et 5 sont polies et/ou émaillées sont alors assemblées bord à bord, en les plaçant sur la base 3 de la montre, tel qu'illustré aux figures 3a à 3c. La fixation des pièces élémentaires 10 et 11 sur la base peut être réalisée par un procédé connu en soi, de préférence par collage ou par une connexion mécanique telle que par des tiges, ou par une combinaison de ces méthodes.

De préférence, le parallélépipède 10 est monté d'abord, suivi par les pièces latérales 11 qui sont juxtaposées aux faces latérales du parallélépipède 10, et aux faces de deux pièces 11 adjacentes. Les pièces 10 et 11 polies et/ou émaillées sont réalisées avec des tolérances dimensionnelles strictes, de sorte qu'un contact sans interstice est réalisé pour l'ensemble des interfaces adjacentes des pièces élémentaires contiguës. Ainsi, ce procédé permet de réaliser un cadran 1 en relief avec des arêtes franches 12, chacune de ces arêtes 12 étant définie par la jonction entre les lignes de sommet 12a, 12b de deux pièces élémentaires contiguës 10, 11.

La figure 4 représente un autre exemple d'un cadran fabriqué selon le procédé de l'invention, et dont le relief est réalisé par l'assemblage de deux pièces élémentaires : une pièce cylindrique 20 ayant une épaisseur A1 et une pièce conique 21 qui réalise un relief entre A1' et A2, A2 étant inférieure à A1' (la relation entre A1 et A1' est la même que celle décrite pour la forme d'exécution représentée aux figures 2 et 3a-3c). Les deux pièces 20 et 21 sont fabriquées séparément. Les surfaces supérieures 4' et 5' sont polies et/ou émaillées puis découpées dans leur forme finale. Les pièces 20 et 21 sont ensuite assemblées sur la base 3.

La figure 5 représente un exemple du cadran à douze surfaces inclinées, i.e. le même cadran qui est représenté aux figures 1 à 3, mais réalisé par un assemblage de deux pièces 10 et 31 : le parallélépipède 10 et un anneau 31. L'anneau 31 comprenant les douze surfaces 5 inclinées entre A1' et A2, est réalisé comme une pièce d'un seul tenant, de préférence par découpage à laser de la pièce 9 représentée à la figure 1. Les surfaces supérieures 4 et 5 des pièces 10 et 31 sont ensuite polies et/ émaillées, puis découpées dans leur forme finale avant d'être assemblées sur la base 3.

Selon une forme d'exécution, la base 3 comprend plusieurs niveaux, et l'épaisseur des pièces qui définissent le relief tient compte de la hauteur de ces niveaux. La figure 6 représente un cadran assemblé selon le procédé de l'invention et qui présente le même aspect extérieur que le cadran des figures 2 et 3a-3c, mais dans lequel le parallélépipède 10 est monté sur une partie surélevée centrale de la base 3. Le niveau de la partie centrale de la base est supérieur par rapport au niveau de la partie extérieure 33 de la base, sur lequel les pièces 11 sont montées.

Il est possible également de réaliser un relief négatif par la méthode de l'invention. Un exemple est représenté à la figure 7. Ce cadran comporte quatre pièces 40 à 43 montées sur la base 3, qui réalisent un relief entre une épaisseur A1 à l'extérieur du cadran et une épaisseur A2 inférieure à A1 au centre du cadran.

L'invention n'est pas limitée aux formes d'exécution décrites ci-dessus. Le relief ne doit pas forcément s'étendre sur la surface complète du cadran. Un exemple d'un relief local réalisé par la méthode de l'invention est illustré à la figure 8. Le relief comprend une pièce cylindrique centrale 50 entourée par une pièce conique 51, les pièces étant intégrées dans un trou cylindrique 53 pourvue dans un cadran plat 52. L'assemblage du relief est donc réalisé en fabriquant les pièces 50, 51 et 52, suivi par le polissage et/ ou l'émaillage des pièces, le découpage dans leur forme finale et ensuite par l'assemblage des pièces sur la base 3.

## Revendications

1. Procédé de fabrication d'un cadran (1) pour une pièce d'horlogerie, le cadran comprenant un relief qui s'étend sur la totalité de la surface du cadran, selon lequel le relief est réalisé comme un assemblage de pièces élémentaires (10,11 ;20,21 ;30,31 ;41,42,43,44 ;50,51,52) dont au moins une partie comporte une surface supérieure inclinée par rapport au plan du cadran, juxtaposées sur une base (3), de sorte que le relief est formé par les surfaces supérieures (4,5) des pièces élémentaires, le procédé comprenant les étapes consistant à :
a) fabriquer des pièces élémentaires semi-finies par usinage,
b) traiter lesdites surfaces supérieures des pièces élémentaires après l'étape a) pour donner aux surfaces supérieures un aspect esthétique déterminé,
c) découper lesdites pièces élémentaires traitées selon un contour de géométrie déterminé,
d) assembler les pièces élémentaires obtenues après l'étape c), par juxtaposition bord à bord avec un contact sans interstices des pièces élémentaires sur la base (3),

2. Procédé selon la revendication 1, **caractérisé en ce que** l'étape b) est une étape de polissage, d'émaillage, ou de structuration de la surface pour former un décor.

3. Procédé selon la revendication 1 ou 2, **caractérisé en ce que** le relief est défini par une surface plane (4) central polygonale qui se situe à un premier niveau (A1) mesuré à partir d'un plan de référence horizontal, et une pluralité de surfaces planes (5) latérales inclinées, qui s'étendent d'un niveau (A1') essentiellement égal au premier niveau vers un deuxième niveau (A2) à l'extérieur du cadran, le deuxième niveau étant inférieure au premier niveau, le nombre de surfaces inclinées correspondant au nombre de côtés de la surface polygonale (4),
et **en ce que** :
- une desdites pièces élémentaires est un parallélépipède (10) dont la surface supérieure forme la surface centrale polygonale (4), et qui comporte un nombre de faces latérales correspondant au nombre de côtés de la surface polygonale (4),
- le parallélépipède (10) est monté centralement sur ladite base (3),
- chacune des surfaces inclinées (5) est réalisée par le montage sur ladite base (3) de pièces élémentaires (11) qui sont juxtaposées aux faces latérales dudit parallélépipède (10).

4. Procédé selon la revendication 1 ou 2, **caractérisé en ce que** le relief est défini par une surface plane (4) central polygonale qui se situe à un premier niveau (A1) mesuré à partir d'un plan de référence horizontal, et une pluralité de surfaces planes (5) latérales inclinées, qui s'étendent d'un niveau (A1') essentiellement égal au premier niveau vers un deuxième niveau (A2) à l'extérieur du cadran, le deuxième niveau étant inférieure au premier niveau, le nombre de surfaces inclinées correspondant au nombre de côtés de la surface polygonale (4), dans laquelle le relief est formé par deux pièces élémentaires dont :
- la première pièce élémentaire est un parallélépipède (10) dont la surface supérieure forme la surface centrale polygonale (4), et qui comporte un nombre de faces latérales extérieures correspondant au nombre de côtés de la surface polygonale (4),
- la deuxième pièce élémentaire est un anneau (31) dont la surface supérieure est formée par la pluralité de surfaces inclinées (5), et qui comporte un nombre de faces latérales intérieures correspondant au nombre de côtés de la surface polygonale (4)
et **en ce que** :
- le parallélépipède (10) est monté centralement sur ladite base (3),
- les surfaces inclinées (5) sont réalisées par le montage sur ladite base (3) de la deuxième pièce élémentaire (31) juxtaposée à la première pièce élémentaire.

5. Procédé selon l'une des revendications 1 à 3, **caractérisé en ce que** le relief est défini par une surface plane central circulaire qui se situe à un premier niveau (A1) mesuré à partir d'un plan de référence horizontal, et une surface conique, qui s'étend d'un niveau (A1') essentiellement égal au premier niveau vers un deuxième niveau (A2) à l'extérieur du cadran, le deuxième niveau étant inférieure au premier niveau, dans laquelle le relief est formé par deux pièces élémentaires dont :
- la première pièce élémentaire est un cylindre (20) dont la surface supérieure forme la surface centrale circulaire,
- la deuxième pièce élémentaire est un anneau (21) dont la surface supérieure est formée par ladite surface conique,
et **en ce que** :
- le cylindre (20) est monté centralement sur ladite base (3),
- la surface conique est réalisée par le montage sur ladite base (3) de la deuxième pièce élémentaire (21) juxtaposée à la première pièce élémentaire (20).

6. Cadran (1) pour une pièce d'horlogerie, le cadran comprenant un relief qui s'étend sur la totalité de la surface du cadran, dans lequel le relief est réalisé comme un assemblage de pièces élémentaires (10, 11 ;20,21 ;30,31 ;41,42,43,44 ;50,51,52) dont au moins une partie comporte une surface supérieure inclinée par rapport au plan du cadran, juxtaposées bord à bord avec un contact sans interstices sur une base (3), de sorte que le relief est formé par les surfaces supérieures (4,5) des pièces élémentaires.

7. Cadran selon la revendication 6, dans lequel le cadran comprend des reliefs avec des arêtes franches, chacune de ces arêtes étant définie par la jonction entre les lignes de sommet de deux pièces élémentaires contiguës.

8. Cadran selon l'une des revendications 6 ou 7, dans lequel lesdites pièces formant le relief sont réalisées en un matériau ayant une dureté HV supérieure à 500, de préférence supérieure à 800 et plus préférablement supérieure à 1000.

9. Cadran selon la revendication 8 dans lequel lesdites pièces sont réalisées en saphir, alumine, zircone ou pierres naturelles

10. Une pièce d'horlogerie comprenant un cadran selon l'une quelconque des revendications 6 à 9.

## Patentansprüche

1. Verfahren zur Herstellung eines Zifferblatts (1) für ein Uhrmachereistück, wobei das Zifferblatt ein Relief umfasst, das sich über die Gesamtheit der Oberfläche des Zifferblatts erstreckt, wobei das Relief als Zusammenbau von Elementarteilen (10, 11; 20, 21;30, 31;41, 42, 43, 44; 50, 51, 52) hergestellt wird, von denen mindestens ein Teil eine in Bezug auf die Ebene des Zifferblatts geneigte obere Oberfläche beinhaltet, die auf einer Basis (3) nebeneinander angeordnet sind, sodass das Relief durch die oberen Oberflächen (4, 5) der Elementarteile gebildet wird, wobei das Verfahren die Schritte umfasst, die darin bestehen:
a) halbfertige Elementarteile durch Bearbeiten herzustellen,
b) die oberen Oberflächen der Elementarteile nach Schritt a) zu behandeln, um den oberen Oberflächen ein bestimmtes ästhetisches Aussehen zu verleihen,
c) die behandelten Elementarteile gemäß einer bestimmten Geometriekontur auszuschneiden
d) die nach Schritt c) erhaltenen Elementarteile durch Nebeneinanderlegen Kante an Kante mit einem Kontakt ohne Zwischenräume der Elementarteile auf der Basis (3) zusammenzubauen.

2. Verfahren nach Anspruch 1, **dadurch gekennzeichnet, dass** der Schritt b) ein Schritt des Polierens, Emaillierens oder Strukturierens der Oberfläche ist, um eine Verzierung zu bilden.

3. Verfahren nach Anspruch 1 oder 2, **dadurch gekennzeichnet, dass** das Relief durch eine zentrale polygonale ebene Oberfläche (4) definiert wird, die sich auf einer ersten Stufe (A1) befindet, die von einer horizontalen Bezugsebene aus gemessen wird, und eine Vielzahl von geneigten seitlichen ebenen Oberflächen (5), die sich von einer Stufe (A1'), die im Wesentlichen gleich der ersten Stufe ist, zu einer zweiten Stufe (A2) außerhalb des Zifferblatts erstrecken, wobei die zweite Stufe niedriger ist als die erste Stufe, wobei die Anzahl an geneigten Oberflächen der Anzahl an Seiten der polygonalen Oberfläche (4) entspricht,
und dadurch, dass:
- eines der Elementarteile ein Parallelepiped (10) ist, dessen obere Oberfläche die polygonale zentrale Oberfläche (4) bildet, und das eine Anzahl von Seitenflächen beinhaltet, die der Anzahl an Seiten der polygonalen Oberfläche (4) entspricht,
- das Parallelepiped (10) zentral auf der Basis (3) montiert ist,
- jede der geneigten Oberflächen (5) durch die Montage von Elementarteilen (11), die nebeneinander auf den Seitenflächen des Parallelepipeds (10) angeordnet sind, auf der Basis (3) hergestellt wird.

4. Verfahren nach Anspruch 1 oder 2, **dadurch gekennzeichnet, dass** das Relief durch eine zentrale polygonale ebene Oberfläche (4) definiert ist, die sich auf einer ersten Stufe (A1), von einer horizontalen Bezugsebene aus gemessen, befindet, und eine Vielzahl von geneigten seitlichen ebenen Oberflächen (5), die sich von einer Stufe (A1'), die im Wesentlichen gleich der ersten Stufe ist, zu einer zweiten Stufe (A2) außerhalb des Zifferblatts erstrecken, wobei die zweite Stufe niedriger als die erste Stufe ist, wobei Anzahl an geneigten Oberflächen der Anzahl der Seiten der polygonalen Oberfläche (4) entspricht, wobei das Relief durch zwei Elementarteile gebildet wird, von denen:
- das erste Elementarteil ein Parallelepiped (10) ist, dessen obere Oberfläche die zentrale polygonale Oberfläche (4) bildet, und das eine Anzahl an äußeren Seitenflächen beinhaltet, die der Anzahl an Seiten der polygonalen Oberfläche (4) entspricht,
- das zweite Elementarteil ein Ring (31) ist, dessen obere Oberfläche durch die Vielzahl von geneigten Oberflächen (5) gebildet wird, und der eine Anzahl an inneren Seitenflächen beinhaltet, die der Anzahl an Seiten der polygonalen Oberfläche (4) entspricht
und dadurch, dass:
- das Parallelepiped (10) zentral auf der Basis (3) montiert ist,
- die geneigten Oberflächen (5) durch die Montage des zweiten Elementarteils (31), das neben dem ersten Elementarteil angeordnet ist, auf der Basis (3) hergestellt werden.

5. Verfahren nach einem der Ansprüche 1 bis 3, **dadurch gekennzeichnet, dass** das Relief durch eine zentrale, kreisförmige, ebene Fläche, die sich auf einer ersten Stufe (A1), von einer horizontalen Bezugsebene aus gemessen, befindet, und eine konische Oberfläche, die sich von einer Stufe (A1'), die im Wesentlichen gleich der ersten Stufe ist, zu einer zweiten Stufe (A2) außerhalb des Zifferblatts erstreckt, definiert wird, wobei die zweite Stufe niedriger als die erste Stufe ist, wobei das Relief durch zwei Elementarteile gebildet wird, von denen:
- das erste Elementarteil ein Zylinder (20) ist, dessen obere Oberfläche die kreisförmige zentrale Oberfläche bildet,
- das zweite Elementarteil ein Ring (21) ist, dessen obere Oberfläche durch die konische Oberfläche gebildet wird,
und dadurch, dass:
- der Zylinder (20) zentral auf der Basis (3) montiert ist,
- die konische Oberfläche durch die Montage des zweiten Elementarteils (21), das neben dem ersten Elementarteil (20) angeordnet ist, auf der Basis (3) hergestellt wird.

6. Zifferblatt (1) für ein Uhrmachereistück, wobei das Zifferblatt ein Relief umfasst, das sich über die Gesamtheit der Oberfläche des Zifferblatts erstreckt, wobei das Relief als Zusammenbau von Elementarteilen (10, 11; 20, 21; 30, 31; 41, 42, 43, 44; 50, 51, 52), von denen mindestens ein Teil eine in Bezug auf die Ebene des Zifferblatts geneigte obere Oberfläche beinhaltet, die Kante an Kante mit einem Kontakt ohne Zwischenräume der auf der Basis (3) angeordnet sind, hergestellt wird, sodass das Relief durch die oberen Oberflächen (4, 5) der Elementarteile gebildet wird.

7. Zifferblatt nach Anspruch 6, wobei das Zifferblatt Reliefs mit scharfen Kanten umfasst, wobei jede dieser Kanten durch die Verbindung zwischen den Scheitellinien von zwei benachbarten Elementarteilen definiert ist.

8. Zifferblatt nach einem der Ansprüche 6 oder 7, wobei die das Relief bildenden Teile aus einem Werkstoff hergestellt sind, der eine HV-Härte von mehr als 500, vorzugsweise mehr als 800 und noch bevorzugter mehr als 1000 aufweist.

9. Zifferblatt nach Anspruch 8, wobei die Teile aus Saphir, Aluminiumoxid, Zirkonerde oder Natursteinen hergestellt sind

10. Uhrmachereistück, die ein Zifferblatt nach einem der Ansprüche 6 bis 9 umfasst.

## Claims

1. Method for manufacturing a dial (1) for a timepiece, the dial comprising a relief portion which extends over the entire surface of the dial, wherein the relief portion is made as an assembly of elementary pieces (10, 11; 20, 21; 30, 31; 41, 42, 43, 44; 50, 51, 52), at least some of which have an upper surface that is inclined relative to the plane of the dial, and which are juxtaposed on a base (3), such that the relief portion is formed by the upper surfaces (4, 5) of the elementary pieces, the method comprising the steps consisting in:
a) manufacturing semi-finished elementary pieces by machining,
b) treating said upper surfaces of the elementary pieces after step a) to give the upper surfaces a defined aesthetic appearance,
c) cutting said treated elementary pieces along a contour of defined geometry,
d) assembling the elementary pieces obtained after step c), by juxtaposing the elementary pieces edge to edge, with gap-free contact, on the base (3).

2. Method according to claim 1, **characterized in that** step b) is a step of polishing, enamelling or structuring the surface to form a decoration.

3. Method according to claim 1 or 2, **characterized in that** the relief portion is defined by a flat, polygonal, central surface (4) which is situated at a first level (A1) measured from a horizontal reference plane, and a plurality of inclined flat side surfaces (5), which extend from a level (A1') essentially equal to the first level to a second level (A2) outside the dial, the second level being lower than the first level, the number of inclined surfaces corresponding to the number of sides of the polygonal surface (4),
and **in that**:
- one of said elementary pieces is a parallelepiped (10) whose upper surface forms the polygonal central surface (4), and which has a number of side faces corresponding to the number of sides of the polygonal surface (4),
- the parallelepiped (10) is mounted centrally on said base (3),
- each of the inclined surfaces (5) is made by the assembly, on said base (3), of elementary pieces (11) which are juxtaposed with the side faces of said parallelepiped (10).

4. Method according to claim 1 or 2, **characterized in that** the relief portion is defined by a flat, polygonal, central surface (4) which is situated at a first level (A1) measured from a horizontal reference plane, and a plurality of inclined flat side surfaces (5), which extend from a level (A1') essentially equal to the first level to a second level (A2) outside the dial, the second level being lower than the first level, the number of inclined surfaces corresponding to the number of sides of the polygonal surface (4), wherein the relief portion is formed by two elementary pieces of which:
- the first elementary piece is a parallelepiped (10) whose upper surface forms the polygonal central surface (4), and which has a number of external side faces corresponding to the number of sides of the polygonal surface (4),
- the second elementary piece is a ring (31) whose upper surface is formed by the plurality of inclined surfaces (5), and which has a number of inner side faces corresponding to the number of sides of the polygonal surface (4),
and **in that**:
- the parallelepiped (10) is mounted centrally on said base (3),
- the inclined surfaces (5) are made by the assembly, on said base (3), of the second elementary piece (31) juxtaposed with the first elementary piece.

5. Method according to any of claims 1 to 3, **characterized in that** the relief portion is defined by a flat, circular, central surface which is situated at a first level (A1) measured from a horizontal reference plane, and a conical surface, which extends from a level (A1') essentially equal to the first level to a second level (A2) outside the dial, the second level being lower than the first level, wherein the relief portion is formed by two elementary pieces of which:
- the first elementary piece is a cylinder (20) whose upper surface forms the circular central surface,
- the second elementary piece is a ring (21) whose upper surface is formed by said conical surface,
and **in that**:
- the cylinder (20) is mounted centrally on said base (3),
- the conical surface is made by the assembly, on said base (3), of the second elementary piece (21) juxtaposed with the first elementary piece (20).

6. Dial (1) for a timepiece, the dial comprising a relief portion which extends over the entire surface of the dial, wherein the relief portion is made as an assembly of elementary pieces (10, 11; 20, 21; 30, 31; 41, 42, 43, 44; 50, 51, 52), at least some of which have an upper surface that is inclined relative to the plane of the dial, and which are juxtaposed edge to edge, with gap-free contact, on a base (3), such that the relief portion is formed by the upper surfaces (4, 5) of the elementary pieces.

7. Dial according to claim 6, wherein the dial comprises relief portions with straight edges, each of these edges being defined by the junction between the apex lines of two contiguous elementary pieces.

8. Dial according to any of claims 6 or 7, wherein said pieces forming the relief portion are made of a material with an HV hardness greater than 500, preferably greater than 800 and more preferably greater than 1000.

9. Dial according to claim 8, wherein said pieces are made of sapphire, alumina, zirconia or natural stones.

10. A timepiece comprising a dial according to any of claims 6 to 9.
